# EUROPÄISCHE PATENTSCHRIFT

(11) **EP 2 744 369 B1**
(45) Veröffentlichungstag und Bekanntmachung des Hinweises auf die Patenterteilung: **07.03.2018**
(21) Anmeldenummer: 12746349.5
(22) Anmeldetag: 14.08.2012
(51) Int. Cl.: A47B 88/40, A47B 88/427, A47B 67/04, A47B 88/407, A45C 13/10, A45C 5/03

(54) **BEHÄLTER MIT EINEM KOPPLUNGSSYSTEM**
CONTAINER HAVING A COUPLING SYSTEM
RÉCIPIENT AVEC SYSTÈME D'ACCOUPLEMENT

(30) Priorität: 16.08.2011 DE 202011104582 U
(43) Veröffentlichungstag der Anmeldung: 25.06.2014
(73) Patentinhaber: Entholzner, Hans-Peter, 84375 Kirchdorf am Inn (DE)
(72) Erfinder: WEBER, Alfred, 86929 Penzing (DE)
(74) Vertreter: Burger, Stefan
(86) Internationale Anmeldenummer: PCT/EP2012/065877
(87) Internationale Veröffentlichungsnummer: WO 2013/024089

(56) Entgegenhaltungen:
- WO-A1-2006/131271
- DE-U1-202008 010 108

## Beschreibung

Die vorliegende Erfindung betrifft einen Behälter mit einem Kopplungssystem zur lösbaren Verbindung des Behälters mit einer Tragestruktur, wobei der Behälter eine Rückwand, eine Frontwand und die Rück- und Frontwand seitlich verbindende Seitenwände sowie ein Bodenelement umfasst und die Seitenwände jeweils eine Innen- und Außenwand umfassen, wobei die Außenwand jeweils aus einem unteren äußeren Seitenwandelement und einem oberen äußeren Seitenwandelement gebildet ist und das untere äußere Seitenwandelement mit der Innenwand gegenüber dem oberen äußeren Seitenwandelement verschiebbar ausgebildet ist.

In der modernen Arbeitswelt wie auch im Freizeitbereich besteht häufig das Bedürfnis, spezielle Arbeitsmittel, Werkzeuge, Geräte und Utensilien an unterschiedlichen Orten sortiert verfügbar zu haben. Dies gilt insbesondere für Werkzeuge oder medizinische Geräte, die schon von jeher in Werkzeug- oder Verbandskästen für einen mobilen Einsatz bereitgehalten worden sind. Hinzukommen heutzutage immer öfter Utensilien für den Freizeitbereich, welche sowohl in der Wohnung des Benutzers als auch an verschiedensten Orten, sei es in fremden Räumen oder im Out-Door-Bereich Anwendung finden sollen, wozu nur beispielhaft Sammlungen digitaler Datenträger, zugehöriger Abspielgeräte oder Computer genannt seien. Neben den Bereichen des Handwerks, der Medizin und der Freizeitbetätigungen sei auch auf den Bereich der Wissenschaft verwiesen, für welchen die Verfügbarkeit auch empfindlicher Geräte an den verschiedensten Orten ein großes Bedürfnis ist. Häufig stehen solche medizinischen und wissenschaftlichen Geräte als Module zur Verfügung.

Um die oben genannten Gegenstände, insbesondere Arbeitsmittel, Utensilien und Module, zu transportieren, werden häufig verschließbare Container verwendet, die während des Transportes eine sichere Aufbewahrung gewährleisten. Trotz der durch die Containerwandung schon recht hohen Sicherheit gegen Beschädigung treten jedoch noch häufig Beschädigungen dadurch auf, dass der Container selbst durch eine unvollkommene Lagerung während des Transports durch Aufschlagen eine hohe Beschleunigung erfährt, die zu einer Zerstörung des Inhaltes führt.

Ein weiteres Problem besteht in den vergleichsweise schlechten Zugriffsmöglichkeiten auf den Inhalt solcher Container, wenn diese an ihrem üblichen Aufbewahrungsort gelagert sind, denn solche Container lassen sich im allgemeinen nur dann öffnen, wenn sie in eine von oben zugängliche Position, also beispielsweise außerhalb eines Regals, verbracht worden sind.

Aus der WO 2006/131271 A1 sind ein Moduladapter und ein Koffer bekannt, mit denen eine Klapp-Schiebe-Funktionalität verwirklicht werden kann bzw. verwirklicht ist. Die Klapp-Schiebe-Funktionalität bedeutet, dass eine Scharnieranordnung vorgesehen ist, die eine Verlagerung einer Abdeckung eines Containers gegenüber dem Container sowohl durch Klappen als auch durch Verschieben ermöglicht. Mit diesem Moduladapter bzw. Koffer wird zwar den eingangs genannten Bedürfnissen nach einem verbesserten Transportbehälter (Container/Koffer) Rechnung getragen, es hat sich jedoch gezeigt, dass dessen Herstellung mechanisch aufwendig und damit teuer ist. Zudem ist aufgrund der Vielzahl an mechanischen Einzelkomponenten ein hoher Wartungsaufwand notwenig.

Es ist daher Aufgabe der vorliegenden Erfindung, einen gattungsgemäßen Behälter mit einem Kopplungssystem zur lösbaren Verbindung des Behälters mit einer Tragestruktur bereitzustellen, welches aufgrund einer verbesserten und vereinfachten mechanischen Ausgestaltung kostengünstig herstellbar ist und zudem eine höchstmögliche Wartungsfreiheit gewährleistet.

Gelöst wird diese Aufgabe durch einen Behälter mit einem Kopplungssystem mit den Merkmalen des Patentanspruchs 1.

Vorteilhafte Ausgestaltungen sind in den Unteransprüchen beschrieben.

Die Erfindung betrifft einen Behälter mit einem Kopplungssystem zur lösbaren Verbindung des Behälters mit einer Tragestruktur, wobei der Behälter eine Rückwand, eine Frontwand und die Rück- und Frontwand seitlich verbindende Seitenwände sowie ein Bodenelement umfasst und die Seitenwände jeweils eine Innen- und Außenwand umfassen, wobei die Außenwand jeweils aus einem unteren äußeren Seitenwandelement und einem oberen äußeren Seitenwandelement gebildet ist und das untere äußere Seitenwandelement mit der Innenwand gegenüber dem oberen äußeren Seitenwandelement verschiebbar ausgebildet ist. Hierfür umfasst das Kopplungssystem jeweils mindestens eine an oder innerhalb der Seitenwand angeordnete Tragschiene mit einer Führungsnut zur Aufnahme von jeweils mindestens einem an der Tragestruktur angeordneten Tragelement, wobei die Verschiebbarkeit des unteren äußeren Seitenelements mit der Innenwand gegenüber dem äußeren Seitenwandelement durch mindestens eine Betätigungsvorrichtung zum Bewegen von mindestens einem Verriegelungselement von einer Verriegelungsstellung mit einer zumindest teilweisen Anlage an mindestens eine Verriegelungsraste zu einer Freilaufstellung ohne Anlage an die Verriegelungsraste und umgekehrt regelbar ist. Durch diese verbesserte und vereinfachte mechanische Ausgestaltung eines Kopplungssystems zur lösbaren Verbindung eines Behälters mit einer Tragestruktur, insbesondere zum Verschieben eines unteren äußeren Seitenwandelements mit einer daran angeordneten Innenwand gegenüber einem oberen äußeren Seitenwandelement ist das Kopplungssystem kostengünstig herstellbar und gewährleistet eine höchstmögliche Wartungsfreiheit. In der Verriegelungsstellung wird zuverlässig ein Verschieben des unteren äußeren Seitenwandelements mit der daran angeordneten Innenwand gegenüber dem oberen äußeren Seitenwandelement verhindert. In der Freilaufstellung ohne Anlage an die genannte Verriegelungsraste ist ein freies Verschieben des unteren Seitenwandelements gegenüber dem oberen Seitenwandelement möglich. Damit stehen dem Nutzer des Behälters grundsätzlich zwei Verwendungsmöglichkeiten zur Verfügung. Zum einen ist der Behälter über das Kopplungssystem mit einer Tragestruktur, z. B. einem Möbel, wie zum Beispiel einer Schreibtischplatte, einem Schrank, einem Regal oder einer mobilen Möbelstruktur, lösbar verbindbar. In diesem Zustand besteht zudem die Möglichkeit, dass der untere Teil des Behälters ausgezogen wird, wobei der obere Bereich des Behälters mit dem oberen äußeren Seitenwandelement in der Tragestruktur verbleibt. Des Weiteren besteht die Möglichkeit, dass bei der Anordnung des Behälters in der Tragestruktur der untere Behälterteil gegenüber dem oberen Behälterteil nicht verschiebbar ist. Letzterer Zustand ist bei einem Behälter ohne Kontakt zur Tragestruktur immer gegeben, da sich hierbei das Verriegelungselement immer in der Verriegelungsstellung mit einer zumindest teilweisen Anlage an die Verriegelungsraste befindet. Somit ist ein sicherer Transport des Behälters gegeben. Dabei kann der Behälter einen an dem oberen äußeren Seitenwandelement verschwenkbar gelagerten Deckel aufweisen und insbesondere als Koffer und/oder Schublade ausgebildet sein.

In weiteren vorteilhaften Ausgestaltungen des erfindungsgemäßen Behälters mit dem Kopplungssystem ist das Verriegelungselement an oder innerhalb der Tragschiene bewegbar angeordnet und über eine erste Ausnehmung in der Führungsnut der Tragschiene in diese einführbar. Des Weiteren ist es möglich, dass die Verriegelungsraste in einen durch die Innen- und Außenwand der jeweiligen Seitenwand ausgebildeten Hohlraum hineinragend ausgebildet ist. Eine derartige Anordnung ermöglicht einerseits die sichere Verriegelung des unteren äußeren Seitenwandelements und somit des unteren Bereichs des Behälters gegenüber dem oberen äußeren Seitenwandelement bzw. dem oberen Bereich des Behälters und ermöglicht zudem, dass das Kopplungssystem insgesamt relativ klein gebaut werden kann.

In einer weiteren vorteilhaften Ausgestaltung des erfindungsgemäßen Behälters mit dem Kopplungssystem ist die Tragschiene an einer Führungsschiene eines Führungs- und Auszugschienensystems angeordnet, wobei eine Auszugsschiene des Führungs- und Auszugssystems an der der Tragschiene gegenüberliegenden Seite mit einer der Außenwand der Seitenwand zugewandten Innenfläche der Innenwand der Seitenwand befestigt ist. Die Innenwand und das untere äußere Seitenwandelement sind somit an einer beweglichen Auszugsschiene des Führungs- und Auszugsschienensystems angeordnet. Dies ist gegenüber der Führungsschiene des Führungs- und Auszugsschienensystems beweglich, wodurch die Innenwand und das untere äußere Seitenwandelement des Behälters gegenüber der Tragschiene verschiebbar sind. Eine derartige Anordnung ermöglicht einen konstruktiv wenig aufwändigen Mechanismus zur sicheren Führung und zum sicheren Verschieben der genannten Elemente zueinander.

In weiteren vorteilhaften Ausgestaltungen des erfindungsgemäßen Behälters mit dem Kopplungssystem besteht das Tragelement aus einem Grundkörper und einem ersten Ende und einem dem ersten Ende gegenüberliegenden zweiten Ende, wobei mindesten ein Ende keilförmig oder spitz zulaufend ausgebildet ist. Eine derartige Ausgestaltung des Tragelements ermöglicht die leichte und sichere Einführung des Grundkörpers des Tragelements in die Führungsnut der Tragschiene des Kopplungssystems. Des Weiteren ist es möglich, dass das Tragelement eine Aussparung für die Aufnahme von zumindest einem Teil des Verriegelungselements aufweist. Durch die Aussparung ist gewährleistet, dass das Verriegelungselement in der Freilaufstellung derart bewegt werden kann, dass es nicht mehr an der Verriegelungsraste anliegt. Dadurch ist ein sicheres Verschieben des unteren äußeren Seitenwandelements und des entsprechenden unteren Behälterteils gegenüber dem oberen äußeren Seitenwandelement bzw. dem oberen Behälterteil möglich.

In weiteren vorteilhaften Ausgestaltungen des erfindungsgemäßen Behälters mit dem Kopplungssystem ist die Betätigungsvorrichtung innerhalb oder an der Tragschiene drehbar gelagert. Dabei kann die Betätigungsvorrichtung mit einem Betätigungshebel in Wirkverbindung zur Rückführung des Verriegelungselements aus der Freilaufstellung ohne Anlage an die Verriegelungsraste zu der Verriegelungsstellung mit einer zumindest teilweisen Anlage an die Verriegelungsraste stehen. Mittels des Betätigungshebels ist eine problemlose Rückführung des Verriegelungselements in die Verriegelungsstellung möglich. Des Weiteren besteht die Möglichkeit, dass die Betätigungsvorrichtung mindestens einen ersten hebelartigen Betätigungsarm umfasst, der an einem Ende einen Vorsprung zum Eingriff in eine in der Führungsnut ausgebildete zweite Ausnehmung aufweist. An dem dem Vorsprung gegenüberliegenden Ende greift der erste Betätigungsarm in eine Ausnehmung des Verriegelungselements bewegbar ein. Dabei ist der Vorsprung des ersten Betätigungsarms derart ausgebildet, dass bei einem Überfahren des Vorsprungs durch das Tragelement das Verriegelungselement mittels des dem Vorsprung gegenüberliegenden Endes des ersten Betätigungsarms durch die erste Ausnehmung der Führungsnut in Richtung des Tragelements bewegbar ist und hinter dem zweiten Ende oder in der Aussparung des Tragelements verrastet. Durch diese erfindungsgemäße Anordnung ist ein sicherer Verbleib des Verriegelungselements in der Freilaufstellung ohne Anlage an die Vierriegelungsraste gewährleistet. Das untere äußere Seitenwandelement ist in dieser Stellung des Verriegelungselements gegenüber dem oberen äußeren Seitenwandelement verschiebbar. Des Weiteren ist es möglich, dass die erste Betätigungsvorrichtung einen zweiten hebelartigen Betätigungsarm umfasst, der mit einem Ende in Wirkverbindung mit dem Betätigungshebel steht und mit dem gegenüberliegenden Ende in eine weitere Ausnehmung des Verriegelungselements bewegbar eingreift. Bei einer entsprechenden Betätigung des Betätigungshebels kann dieser direkt an dem Ende des zweiten Betätigungsarms angreifen und dieses zur Erzielung der Verriegelungsstellung in Richtung des Tragelements verschieben, wobei das diesem Ende gegenüberliegende Ende des zweiten Betätigungsarms das Verriegelungselement aus der Führungsnut in eine zumindest teilweise Anlage mit der Verriegelungsraste bewegt. Es ist aber auch möglich, dass der Betätigungshebel an einen drehbar gelagerten Umlenkhebel angreift, wobei das dem zweiten Betätigungsarm zugewandte Ende des Umlenkhebels an dem entsprechenden Ende des zweiten Betätigungsarms angreift und dieses zur Erzielung der Verriegelungsstellung in Richtung des Tragelements verschiebt, wobei das diesem Ende gegenüberliegende Ende des zweiten Betätigungsarms das Verriegelungselement wiederum aus der Führungsnut in eine zumindest teilweise Anlage mit der Verriegelungsraste bewegt. Dadurch ist eine Rückführung des Verriegelungselements aus der Freilaufstellung in die Verriegelungsstellung sicher gewährleistet. Es ist auch möglich, dass der erste und zweite Betätigungsarm einstückig ausgebildet sind und mit einem gemeinsamen Ende in eine Ausnehmung des Verriegelungselements bewegbar eingreifen. Des Weiteren besteht die Möglichkeit, dass der erste und zweite Betätigungsarm derart zueinander angeordnet und ausgebildet sind, dass bei einem Überfahren des Vorsprungs des ersten Betätigungsarms durch das Tragelement eine Federspannung zwischen dem ersten und zweiten Betätigungsarm entsteht. Bei einer Rückführung des Verriegelungselements in die Verriegelungsstellung wird dadurch der Vorsprung des ersten Betätigungsarms zuverlässig in die zweite Ausnehmung der Führungsnut zurückgedrängt.

In weiteren vorteilhaften Ausgestaltungen des Kopplungssystems ist der Betätigungshebel dreh- und/oder schwenkbar ausgebildet. Dabei kann der Betätigungshebel beispielsweise an einer Unterseite eine Zahnreihe zum Eingriff in ein an oder innerhalb der Seitenwand angeordnetes drehbares Zahnrad aufweisen. Durch ein Schwenken des Betätigungshebels nach oben kann direkt an das entsprechende Ende des zweiten Betätigungsarms eine Kraft ausgeübt werden. Bei einer Schwenkung nach unten übt der Betätigungshebel eine Kraft auf das ihm zugewandte Ende des Umlenkhebels auf, wobei das diesem Ende gegenüberliegende Ende des Umlenkhebels wiederum in Wirkverbindung mit dem entsprechenden Ende des zweiten Betätigungsarms steht und dieses entsprechend nach oben drückt. Des Weiteren besteht die Möglichkeit, dass der Betätigungshebel zumindest einen Führungsstift zur Anlage an ein dem Betätigungshebel zugeordnetes Ende des Umlenkhebels umfasst. Der Führungsstift liegt dabei insbesondere an einer Oberseite des entsprechenden Endes des Umlenkhebels an und kann diesen durch einen entsprechenden Schwenk nach unten betätigen. Durch die dargestellten erfindungsgemäßen mechanischen Ausgestaltungen ist eine zuverlässige Rückführung des Verriegelungselements von der Freilaufstellung in die Verriegelungsstellung gewährleistet.

Weitere Einzelheiten, Merkmale und Vorteile der Erfindung sind in dem nachfolgend beschriebenen und zeichnerisch dargestellten Ausführungsbeispiel näher erläutert. Es zeigen:
Figur 1 eine schematische Seitenansicht auf eine Innenfläche einer Innenseite einer Seitenwand eines erfindungsgemäßen Behälters mit einem Kopplungssystem in einer Verriegelungsstellung;
Figur 2 eine schematisch Detaildarstellung des Kopplungssystems gemäß Figur 1;
Figur 3 eine schematische Schnittdarstellung des Kopplungssystems gemäß den Figuren 1 und 2;
Figur 4 eine schematische Seitenansicht auf die Innenfläche der Innenseite der Seitenwand des erfindungsgemäßen Behälters mit dem Kopplungssystem in einer Freilaufstellung;
Figur 5 eine schematisch Detaildarstellung des Kopplungssystems gemäß Figur 4;
Figur 6 eine schematisch Schnittdarstellung des Kopplungssystems gemäß den Figuren 4 und 5;
Figur 7 eine schematische Seitenansicht auf die Innenfläche der Innenseite der Seitenwand des erfindungsgemäßen Behälters mit dem Kopplungssystem bei der Rückführung in die Verriegelungsstellung; und
Figur 8 eine schematische Detaildarstellung des Kopplungssystems gemäß Figur 7.

Figur 1 zeigt in einer schematischen Seitenansicht eine Innenfläche 90 einer Innenseite 20 einer Seitenwand 18 eines Behälters 12 mit einem Behälter mit einem Kopplungssystem 10 zur lösbaren Verbindung des Behälters 12 mit einer Tragestruktur 24 (vergleiche Figur 3) in einer Verriegelungsstellung. Man erkennt, dass der Behälter 12 eine Rückwand 82, eine Frontwand 84 und die Rück- und Frontwand 82, 84 seitlich verbindende Seitenwände 18 sowie ein Bodenelement 16 umfasst. In der Darstellung wie auch in den folgenden Figuren ist jeweils nur eine Seitenwand 18, nämlich die in Richtung der Frontwand 84 rechts anliegende Seitenwand 18 dargestellt. Die folgenden Ausführungen gelten jedoch ebenfalls für die nicht dargestellte linke Seitenwand 18.

Die Seitenwände 18 umfassen dabei jeweils eine Innen- und Außenwand 22, 36 (vergleiche auch Figur 3), wobei die Außenwand 36 jeweils aus einem unteren äußeren Seitenwandelement 86 und einem oberen äußeren Seitenwandelement 88 gebildet ist (vergleiche Figur 3) und das untere äußere Seitenwandelement 86 mit der Innenwand 22 verbunden ist und gegenüber dem oberen äußeren Seitenwandelement 88 verschiebbar ausgebildet ist. Der Behälter 12 wie auch das Kopplungssystem 10 können dabei aus Metall, einer Metalllegierung, aus Kunststoff, aus Karbonfaser, aus Holz oder anderen geeigneten Materialien bestehen. Auch können für die meisten Bestandteile des Kopplungssystems 10 unterschiedliche Materialien verwendet werden. Bei einer entsprechenden - nicht dargestellten - Ausgestaltung des oberen äußeren Seitenwandelements 88 wäre es auch denkbar, dass das obere äußere Seitenwandelement 88 mit der Innenwand 22 verbunden ist und gegenüber dem unteren äußeren Seitenwandelement 86 verschiebbar ausgebildet ist.

Das Kopplungssystem 10 umfasst zu dem dargestellten Ausführungsbeispiel eine innerhalb der Seitenwand 18 angeordnete Tragschiene 42 mit einer Führungsnut 48, wobei die Führungsnut 48 parallel zur Längserstreckung der Seitenwand 18 verläuft. Die Führungsnut 48 dient zur Aufnahme von einem an der Tragestruktur 24 (vergleiche Figur 3) angeordneten Tragelement 26. Das Tragelement 26 besteht in dem dargestellten Ausführungsbeispiel aus einem Grundkörper 28 und einem ersten Ende 30 und einem dem ersten Ende 30 gegenüberliegenden zweiten Ende 32. Dabei sind beide Enden 30, 32 spitz zulaufend ausgebildet. Diese Form der Enden 30, 32 erleichtert einerseits das Verschieben des Tragelements 26 innerhalb der Nut 48 und erleichtert zudem die Einführung des Tragelements 26 in die Nut 48. Des Weiteren wird deutlich, dass das Tragelement 26 eine Aussparung 34 aufweist. Die Aussparung 34 dient zur zeitweisen Aufnahme von zumindest einem Teil eines Verriegelungselements 44.

Die Verschiebbarkeit des unteren äußeren Seitenwandelements 86 und der damit verbundenen Innenwand 22 sowie der ebenfalls der damit verbundenen Rückwand 82 gegenüber dem oberen äußeren Seitenwandelement 88 ist durch eine Betätigungsvorrichtung 60 zum Bewegen des Verriegelungselements 44 von einer Verriegelungsstellung mit einer zumindest teilweisen Anlage an mindestens eine Verriegelungsraste 46 zu einer Freilaufstellung ohne Anlage an die Verriegelungsraste 46 (vergleiche Figuren 4 bis 6) und umgekehrt regelbar. Man erkennt, dass das Verriegelungselement 44 an oder innerhalb der Tragschiene 42 bewegbar angeordnet ist und über eine erste Ausnehmung 50 in der Führungsnut 48 in diese einführbar ist. In dem dargestellten Ausführungsbeispiel ist das Verriegelungselement 44 innerhalb der Tragschiene 42 bewegbar angeordnet und gelagert (vgl. Figuren 3 und 6). Des Weiteren erkennt man, dass die Verriegelungsraste 46 in einen durch die Innen- und Außenwand 32, 36 ausgebildeten Hohlraum 38 hineinragend ausgebildet ist (vergleiche auch Figur 3). In der Fig. 1 ist das Kopplungssystem 10 in der Verriegelungsstellung, d.h. mit dem Verriegelungselement 44 in Anlage zur Verriegelungsrast 46, dargestellt.

Die Frontwand 84, die Seitenwände 18 sowie die Rückwand 82 bilden einen Aufnahmekorpus 80 des Behälters 12 aus. Eine rückseitige Abdeckung 114 überlappt dabei den oberen Bereich der Rückwand 82. Im Gegensatz zur Rückwand 82 ist die rückwärtige Abdeckung 114 gegenüber dem Aufnahmekorpus 80 nicht verschiebbar. Vielmehr ist die Abdeckung 114 mit dem oberen äußeren Seitenwandelement 88 (vergleiche Fig. 3) verbunden. Des Weiteren erkennt man, dass oberhalb der Rückwand 82 eine Drehverbindung 112 für einen Deckel 14 (vergleiche Fig. 3) angeordnet ist. Der Deckel 14 ist in Fig. 1 nicht dargestellt. Der Aufnahmekorpus 80 mit der Frontwand 84, den unteren äußeren Seitenwandelementen 86 sowie der Rückwand 82 ist wiederum gegenüber dem Deckel 14, der rückwärtigen Abdeckung 114 und der Tragschiene 42 verschiebbar ausgebildet. In dem in Fig. 1 dargestellten Ausführungsbeispiel ist diese Verschiebbarkeit jedoch nicht gegeben, da das Verriegelungselement 44 an der Verriegelungsraste 46 anliegt und somit ein Verschieben des Aufnahmekorpus 80 des Behälters 12 gegenüber den oberen Bereichen des Behälters 12 verhindert.

Des Weiteren erkennt man, dass die Betätigungsvorrichtung 60 innerhalb oder an der Tragschiene 42 drehbar gelagert ist. Die Betätigungsvorrichtung 60 steht dabei mit einem Betätigungshebel 100 in Wirkverbindung, um die Rückführung des Verriegelungselements 44 aus der Freilaufstellung ohne Anlage an die Verriegelungsraste 46 zu der Verriegelungsstellung mit einer zumindest teilweisen Anlage an die Verriegelungsraste 46 zu ermöglichen (vergleiche Figuren 7 und 8). Die Betätigungsvorrichtung 60 umfasst hierzu einen ersten hebelartigen Betätigungsarm 62, der an einem Ende einen Vorsprung 64 zum Eingriff in eine in der Führungsnut 48 ausgebildete zweite Ausnehmung 76 aufweist und mit dem gegenüberliegenden Ende in eine Ausnehmung 58 des Verriegelungselementes 44 bewegbar eingreift. Des Weiteren weist die in dem Ausführungsbeispiel dargestellte Betätigungsvorrichtung 60 einen zweiten hebelartigen Betätigungsarm 68 auf, der mit einem Ende 70 in Wirkverbindung mit dem Betätigungshebel 100 steht und mit dem gegenüberliegenden Ende ebenfalls in die Ausnehmung 58 des Verriegelungselementes 44 bewegbar eingreift. In dem dargestellten Ausführungsbeispiel sind der erste und zweite Betätigungsarm 62, 68 einstückig ausgebildet und greifen mit ihrem gemeinsamen Ende über einen Vorsprung 66 in die Ausnehmung 58 des Verriegelungselementes 44 bewegbar ein.

Der Betätigungshebel 100 greift in dem dargestellten Ausführungsbeispiel an einen drehbar um einen Drehpunkt 78 gelagerten Umlenkhebel 72 an, wobei das dem zweiten Betätigungsarm 68 zugewandte Ende des Umlenkhebels 72 an dem Ende 70 des zweiten Betätigungsarms 68 angreifen kann. Es ist aber auch möglich, dass der Betätigungshebel 100 direkt an dem Ende 70 des zweiten Betätigungsarms 68 angreift. Des Weiteren wird deutlich, dass der Betätigungshebel 100 ebenfalls dreh- und/oder schwenkbar ausgebildet ist. In dem dargestellten Ausführungsbeispiel weist hierzu der Betätigungshebel 100 an seiner Unterseite eine Zahnreihe 104 zum Eingriff in ein an oder innerhalb der Seitenwand angeordnetes drehbares Zahnrad 106 auf. Damit kann der Betätigungshebel 100 sowohl nach unten, d.h. in Richtung des Bodenelements 16, wie auch nach oben verschwenkt werden. Der Betätigungshebel 100 weist zudem einen Führungsstift 108 zur Anlage an ein dem Betätigungshebel 100 zugewandtes Ende des Umlenkhebels 72 auf. Der Betätigungshebel 100 ist ebenfalls an oder innerhalb der Seitenwand 18 angeordnet und geführt. An dem nach außen, d.h. außerhalb des Behälters 12, ragenden Bereich des Betätigungshebels 100 kann ein Griffelement 102 angeordnet sein. Das Griffelement 102 ist üblicherweise ungefähr senkrecht zum Betätigungshebel 100 angeordnet und verläuft parallel zur Längsseite der Frontwand 84. Der Griff 102 mit dem Betätigungshebel 100 kann dabei versenkbar in der Frontwand 84 des Behälters 12 ausgebildet sein. Zur Verriegelung des Griffelementes 102 innerhalb einer Ausnehmung 116 der Frontwand 84 ist an der Innenseite des Betätigungshebels 100 eine Führungsmaske 110 eingefräst. In diese Führungsmaske 110 greift ein Stift eines weiteren Betätigungselementes (nicht dargestellt) ein, der in der versenkten Position des Griffelementes 102 in einem entsprechenden Vorsprung der Führungsmaske 110 verrastet. Über das genannte Betätigungselement ist der Stift wieder aus dem Vorsprung lösbar, so dass das Griffelement 102 wie auch der Betätigungshebel 100 wieder aus der verrasteten Stellung gelöst werden können.

Fig. 2 zeigt eine schematische Detaildarstellung des Kopplungssystems 10 gemäß Fig. 1. Man erkennt das Zusammenwirken zwischen der Betätigungsvorrichtung 60 und dem Verriegelungselement 44 bzw. der Verriegelungsraste 46. Fig. 2 zeigt wiederum die Verriegelungsstellung des Kopplungssystems 10, wobei ein Teil des Verriegelungselementes 44 an der Verriegelungsraste 46 anliegt, wodurch das untere äußere Seitenwandelement 86 mit der Innenwand 22 sowie der Rück- und Frontwand 82, 84, welche insgesamt den Aufnahmekorpus 80 bilden, nicht gegenüber dem oberen äußeren Seitenwandelement 88 (nicht dargestellt) bzw. der Tragschiene 42 verschiebbar ist. Des Weiteren erkennt man, dass der Vorsprung 64 des ersten Betätigungsarms 62 ebenfalls abgeschrägt ist, so dass ein einfacher Eingriff des ebenfalls abgeschrägten Endes 30 des Tragelements 26 möglich ist. Zudem weist das Verriegelungselement 44 in dem dargestellten Ausführungsbeispiel einen Bolzenkörper 54 und einen Bolzenkopf 56 auf.

Fig. 3 zeigt eine schematische Schnittdarstellung des Kopplungssystems 10 gemäß den Figuren 1 und 2. Man erkennt die Anordnung der Tragestruktur 24 mit dem Tragelement 26 gegenüber dem Behälter 12. Des Weiteren wird deutlich, dass die Außenseite 36 der Seitenwand 18 zweiteilig ausgebildet ist, und aus dem unteren äußeren Seitenwandelement 86 und dem oberen äußeren Seitenwandelement 88 besteht. Am oberen äußeren Seitenwandelement 88 ist der Deckel 14 klappbar angeordnet. Des Weiteren wird deutlich, dass die Verriegelungsraste 46 in den durch die Innen- und Außenwand 32, 36 ausgebildeten Hohlraum 38 hineinragend ausgebildet ist.

Die Tragschiene 42 ist in dem dargestellten Ausführungsbeispiel an einer Führungsschiene 98 eines Führungs- und Auszugsschienensystems 40 angeordnet, wobei eine äußere Auszugsschiene 94 des Führungs- und Auszugsschienensystems 40 an der der Tragschiene 42 gegenüberliegenden Seite mit der der Außenwand 36 zugewandten Innenfläche 90 der Innenwand 22 befestigt ist. Somit ist eine Verschiebbarkeit der Tragschiene 42 gegenüber der Innenwand 22 bzw. dem gesamten Aufnahmekorpus 80 gewährleistet.

Des Weiteren erkennt man, dass das Verriegelungselement 44 in einem zwischen der Führungsschiene 98 und der Tragschiene 42 gebildeten Raum 52 aufgenommen und geführt ist. Insbesondere ist der Bolzenkörper 54 in dem Raum 52 geführt, der Bolzenkopf 56 ragt durch die erste Ausnehmung 50 in der Führungsnut 48. Des Weiteren erkennt man die Führung des Tragelements 26 in der Führungsnut 48 der Tragschiene 42.

Es ist aber auch möglich, dass das Verriegelungselement 44 an der Außenseite der Tragschiene 42 bewegbar angeordnet ist.

Fig. 4 zeigt eine schematische Seitenansicht auf die Innenfläche 90 der Innenseite 22 der Seitenwand 18 des Behälters 12 mit dem Kopplungssystem 10 in der Freilaufstellung. Man erkennt, dass das erste Ende 30 des Tragelements 26 den Vorsprung 64 des ersten Betätigungsarms 62 überfahren hat und ihn damit aus der Führungsnut 48 verdrängt hat. Aufgrund der Hebelwirkung durch den ersten Betätigungsarm 62 wird über das dem Vorsprung 64 gegenüberliegende Ende des ersten Betätigungsarms 62, welches in die Ausnehmung 58 des Verriegelungselementes 44 eingreift, dieses in Richtung des Tragelements 26 verschoben und verrastet in der Aussparung 34 des Tragelements 26. Des Weiteren kommt hierdurch das Verriegelungselement 44 außerhalb eines Eingriffs mit der Verriegelungsraste 46, so dass das untere äußere Seitenwandelement 86 (nicht dargestellt) bzw. der gesamte Aufnahmekorpus 80 des Behälters 12 nunmehr gegenüber dem oberen äußeren Seitenwandelement 88 (nicht dargestellt) bzw. der Tragschiene 42 verschiebbar ist. Es ist aber auch möglich, dass das Verriegelungselement 44 durch die erste Ausnehmung 50 in Richtung des Tragelements 26 bewegt wird und hinter dem zweiten Ende 32 des Tragelements 26 bei einer entsprechenden kurzen Ausgestaltung des Tragelements 26 verrastet.

Des Weiteren erkennt man, dass das Ende 70 des zweiten hebelartigen Betätigungsarms 68 der Betätigungsvorrichtung 60 an dem entsprechend gegenüberliegenden Ende des Umlenkhebels 72 zu liegen kommt. Zudem wird deutlich, dass der erste und zweite Betätigungsarm 62, 68 derart zueinander angeordnet und ausgebildet sind, dass bei einem Überfahren des Vorsprungs 64 des ersten Betätigungsarms 62 durch das Tragelement 26 eine Federspannung zwischen dem ersten und zweiten Betätigungsarm 62, 68 entsteht. Auch andere Ausgestaltungen zur Erzeugung einer Federspannung sind denkbar.

Fig. 5 zeigt eine schematische Detaildarstellung des Kopplungssystems 10 gemäß Fig. 4. Man erkennt das Zusammenwirken des ersten Endes 30 der Tragschiene 26 mit dem Vorsprung 64 des ersten hebelartigen Betätigungsarms 62 der Betätigungsvorrichtung 60. Durch das Verschieben des Verriegelungselementes 44 in Richtung des Tragelements 26 und in die Aussparung 34 des Tragelements 26 wird das Verriegelungselement 44 außerhalb eines Eingriffs zu der Verriegelungsraste 46 gebracht. In dieser Freilaufstellung ist ein Verschieben des Aufnahmekorpus 80 des Behälters 12 gegenüber den oberen Behälterabschnitten mit dem oberen äußeren Seitenwandelement 88, der rückseitigen Abdeckung 114 und gegebenenfalls dem Deckel 14 sowie der Tragschiene 42 möglich. Deutlich wird auch die Verringerung des Abstands zwischen dem ersten und dem zweiten Betätigungsarm 62, 68, wodurch die genannte Federspannung erzeugt wird. Des Weiteren erkennt man die Lagerung des zweiten Betätigungsarms 68 bzw. der Betätigungsvorrichtung 60 insgesamt um den Drehpunkt 74.

Figur 6 zeigt eine schematische Schnittdarstellung des Kopplungssystems 10 gemäß den Figuren 4 und 5. Man erkennt, dass das Kopplungssystem 10 in der sogenannten Freilaufstellung verharrt, das heißt das Verriegelungselement 44 liegt nicht an der Verriegelungsraste 46 an. Damit kann der Aufnahmekorpus 80 mit dem Aufnahmeraum 20 über das Führungs- und Auszugsschienensystem 40 gegenüber den oberen Bereichen des Behälters 12, nämlich insbesondere dem oberen äußeren Seitenwandelement 88, der rückseitigen Abdeckung 114 und gegebenenfalls dem Deckel 14 sowie der Tragschiene 42 verschoben werden.

Figur 7 zeigt eine schematische Seitenansicht auf die Innenfläche 90 der Innenseite 22 der Seitenwand 18 des Behälters 12 mit dem Kopplungssystem 10 bei der Rückführung von der Freilaufstellung in die Verriegelungsstellung. Man erkennt, dass durch ein Schwenken des Betätigungshebels 100 in Richtung des Bodenelements 16 der an einem Ende des Umlenkhebels 72 anliegende Führungsstift 108 dieses Ende ebenfalls in Richtung des Bodenelements 16 drückt. Das gegenüberliegende Ende des um den Drehpunkt 78 gelagerten Umlenkhebels 72 drückt wiederum das Ende 70 des zweiten Betätigungsarms 68 in die entgegengesetzte Richtung, das heißt nach oben. Durch die Hebelwirkung und die Drehlagerung des zweiten Betätigungsarms 68 wird der an dem dem Ende 70 gegenüberliegenden Ende ausgebildete Vorsprung 66, der in der Ausnehmung 58 des Verriegelungselements 44 gelagert ist, in Richtung des Bodenelements 16, d. h. nach unten gedrückt. Dies wiederum bewirkt, dass der Bolzenkopf 56 des Verriegelungselements 44 aus der Aussparung 34 des Tragelements 26 gezogen wird und das gegenüberliegende Ende des Verriegelungselements 44 wieder an der Verriegelungsraste 46 anliegt. In diesem Zustand ist einerseits die Verriegelungsstellung wieder erreicht, das heißt das untere äußere Seitenwandelement 86 bzw. der Aufnahmekorpus 80 des Behälters 12 kann nicht gegenüber den oberen Bereichen des Behälters 12, das heißt insbesondere gegenüber dem oberen äußeren Seitenwandelement 88 sowie der Tragschiene 42 verschoben werden. Des Weiteren ist es möglich, den Behälter 12 insgesamt von dem Tragelement 26 bzw. der Tragestruktur 24 (nicht dargestellt) zu lösen. Aufgrund der Federspannung zwischen dem ersten und zweiten Betätigungsarm 62, 68 schwenkt der Vorsprung 64 nach Rückführung des Tragelements 26 durch die zweite Ausnehmung 76 wieder in den Bereich der Führungsnut 48.

Figur 8 zeigt eine schematische Detaildarstellung des Kopplungssystems 10 gemäß Figur 7. Man erkennt wiederum, dass der Umlenkhebel 72 gegen das Ende 70 des zweiten Betätigungsarms 68 drückt, der wiederum mit dem dem Ende 70 gegenüberliegenden Ende, das heißt dem dort ausgebildeten Vorsprung 66, der in der Ausnehmung 58 des Verriegelungselements 44 angeordnet ist, das Verriegelungselement 44 nach unten, das heißt aus der Aussparung 34 des Tragelements 26 heraus zieht. Der Bolzenkörper 54 kommt dadurch wieder in Anlage mit der Verriegelungsraste 46, so dass die Verriegelungsstellung des Kopplungssystems 10 wieder erreicht ist.

Die in den Figuren 3 und 6 schematisch dargestellte Tragestruktur kann ein Möbel sein, insbesondere kann die Tragestruktur 24 als Schrank, Schreibtischplatte, Regal oder Vergleichbares ausgebildet sein. Es ist auch möglich, dass die Tragestruktur 24 in einem Fahrzeug oder in einer mobilen Möbelstruktur ausgebildet ist.

## Patentansprüche

1. Behälter mit einem Kopplungssystem zur lösbaren Verbindung des Behälters (12) mit einer Tragestruktur (24), wobei der Behälter (12) eine Rückwand (82), eine Frontwand (84) und die Rück- und Frontwand (82, 84) seitlich verbindende Seitenwände (18) sowie ein Bodenelement (16) umfasst und die Seitenwände (18) jeweils eine Innen- und Außenwand (22, 36) umfassen, wobei die Außenwand (36) jeweils aus einem unteren äußeren Seitenwandelement (86) und einem oberen äußeren Seitenwandelement (88) gebildet ist und das untere äußere Seitenwandelement (86) mit der Innenwand (22) gegenüber dem oberen äußeren Seitenwandelement (88) verschiebbar ausgebildet ist,
**dadurch gekennzeichnet, dass**
das Kopplungssystem (10) jeweils mindestens eine an oder innerhalb der Seitenwand (18) angeordnete Tragschiene (42) mit einer Führungsnut (48) zur Aufnahme von jeweils mindestens einem an der Tragestruktur (24) angeordneten Tragelement (26) umfasst, wobei die Verschiebbarkeit des unteren äußeren Seitenwandelements (86) gegenüber dem oberen äußeren Seitenwandelement (88) durch mindestens eine Betätigungsvorrichtung (60) zum Bewegen von mindestens einem Verriegelungselement (44) von einer Verriegelungsstellung mit einer zumindest teilweisen Anlage an mindestens eine Verriegelungsraste (46) zu einer Freilaufstellung ohne Anlage an die Verriegelungsraste (46) und umgekehrt regelbar ist.

2. Behälter nach Anspruch 1, **dadurch gekennzeichnet, dass** das Verriegelungselement (44) an oder innerhalb der Tragschiene (42) bewegbar angeordnet ist und über eine erste Ausnehmung (50) in der Führungsnut (48) in diese einführbar ist.

3. Behälter nach Anspruch 1 oder 2, **dadurch gekennzeichnet, dass** die Verriegelungsraste (46) in einen durch die Innen- und Außenwand (22, 36) ausgebildeten Hohlraum (38) hineinragend ausgebildet ist.

4. Behälter nach einem der vorhergehenden Ansprüche, **dadurch gekennzeichnet, dass** die Tragschiene (42) an einer Führungsschiene (98) eines Führungs- und Auszugsschienensystems (40) angeordnet ist und eine Auszugsschiene (94) des Führungs- und Auszugsschienensystems (40) an der der Tragschiene (42) gegenüberliegenden Seite mit einer der Außenwand (36) zugewandten Innenfläche (90) der Innenwand (22) befestigt ist.

5. Behälter nach einem der vorhergehenden Ansprüche, **dadurch gekennzeichnet, dass** das Tragelement (26) aus einem Grundkörper (28) und einem ersten Ende (30) und einem dem ersten Ende (30) gegenüberliegenden zweiten Ende (32) besteht, wobei mindestens ein Ende (30, 32) keilförmig oder spitz zulaufend ausgebildet ist.

6. Behälter nach einem der vorhergehenden Ansprüche, **dadurch gekennzeichnet, dass** das Tragelement (26) eine Aussparung (34) für die Aufnahme von zumindest einem Teil des Verriegelungselements (44) aufweist.

7. Behälter nach einem der vorhergehenden Ansprüche, **dadurch gekennzeichnet, dass** die Betätigungsvorrichtung (60) innerhalb oder an der Tragschiene (42) drehbar gelagert ist.

8. Behälter nach einem der vorhergehenden Ansprüche, **dadurch gekennzeichnet, dass** die Betätigungsvorrichtung (60) mit einem Betätigungshebel (100) in Wirkverbindung zur Rückführung des Verriegelungselements (44) aus der Freilaufstellung ohne Anlage an die Verriegelungsraste (46) zu der Verriegelungsstellung mit einer zumindest teilweisen Anlage an die Verriegelungsraste (46) steht.

9. Behälter nach einem der vorhergehenden Ansprüche, **dadurch gekennzeichnet, dass** die Betätigungsvorrichtung (60) mindestens einen ersten hebelartigen Betätigungsarm (62) umfasst, der an einem Ende einen Vorsprung (64) zum Eingriff in eine in der Führungsnut (48) ausgebildete zweite Ausnehmung (76) aufweist und mit dem gegenüberliegenden Ende in eine Ausnehmung (58) des Verriegelungselements (44) bewegbar eingreift.

10. Behälter nach Anspruch 9, **dadurch gekennzeichnet, dass** bei einem Überfahren des Vorsprungs (64) durch das Tragelement (26) das Verriegelungselement (44) mittels des ersten Betätigungsarms (62) durch die erste Ausnehmung (50) in Richtung des Tragelements (26) bewegbar ist und hinter dem zweiten Ende (32) oder in der Aussparung (34) des Tragelements (26) verrastet.

11. Behälter nach einem der Ansprüche 8 bis 10, **dadurch gekennzeichnet, dass** die erste Betätigungsvorrichtung (60) mindestens einen zweiten hebelartigen Betätigungsarm (68) umfasst, der mit einem Ende (70) in Wirkverbindung mit dem Betätigungshebel (100) steht und mit dem gegenüberliegenden Ende in eine Ausnehmung des Verriegelungselements (44) bewegbar eingreift.

12. Behälter nach Anspruch 11, **dadurch gekennzeichnet, dass** der erste und zweite Betätigungsarm (62, 68) einstückig ausgebildet sind und mit einem gemeinsamen Ende in die Ausnehmung (58) des Verriegelungselements (44) bewegbar eingreift.

13. Behälter nach Anspruch 11 oder 12, **dadurch gekennzeichnet, dass** der erste und zweite Betätigungsarm (62, 68) derart zueinander angeordnet und ausgebildet sind, dass bei einem Überfahren des Vorsprungs (64) des ersten Betätigungsarms (62) durch das Tragelement (26) eine Federspannung zwischen dem ersten und zweiten Betätigungsarm (62, 68) entsteht.

14. Behälter nach einem der vorhergehenden Ansprüche, **dadurch gekennzeichnet, dass** der Behälter (12) einen an dem oberen äußeren Seitenwandelement (88) verschwenkbar gelagerten Deckel (14) aufweist.

15. Behälter nach Anspruch 14, **dadurch gekennzeichnet, dass** der Behälter (12) ein Koffer ist.

## Claims

1. Container having a coupling system for removably connecting the container (12) to a support structure (24), wherein the container (12) comprises a rear wall (82), a front wall (84), and side walls (18) laterally connecting the rear and front walls (82, 84), as well as a bottom element (16), and the side walls (18) each comprise an inner and an outer wall (22, 36), wherein each outer wall (36) is composed of a lower outer side wall element (86) and an upper outer side wall element (88), and the lower outer side wall element (86) is designed such that it can slide with the inner wall (22) relative to the upper outer side wall element (88),
**characterized in that**
each coupling system (10) includes at least one support rail (42) that is arranged on or within the side wall (18) and that has a guide groove (48) for accommodating, in each case, at least one support element (26) arranged on the support structure (24), wherein the sliding of the lower outer side wall element (86) relative to the upper outer side wall element (88) can be controlled through at least one actuating device (60) for moving at least one locking element (44) from a locking position having at least partial contact with at least one locking catch (46) to a free-running position having no contact with the locking catch (46), and vice versa.

2. Container according to claim 1, **characterized in that** the locking element (44) is arranged on or within the support rail (42) so as to be movable, and can be inserted into the guide groove (48) through a first recess (50) therein.

3. Container according to claim 1 or 2, **characterized in that** the locking catch (46) is designed to project into a cavity (38) formed by the inner and outer walls (22, 36).

4. Container according to one of the preceding claims, **characterized in that** the support rail (42) is arranged on a guide rail (98) of a guide and slide rail system (40), and a slide rail (94) of the guide and slide rail system (40) is attached, at the side opposite the support rail (42), to an inner surface (90) of the inner wall (22) that faces the outer wall (36).

5. Container according to one of the preceding claims, **characterized in that** the support element (26) consists of a body (28) and a first end (30) and a second end (32) opposite the first end (30), wherein at least one end (30, 32) is wedge-shaped or tapered in design.

6. Container according to one of the preceding claims, **characterized in that** the support element (26) has an opening (34) to accommodate at least a part of the locking element (44).

7. Container according to one of the preceding claims, **characterized in that** the actuating device (60) is rotatably supported within or on the support rail (42).

8. Container according to one of the preceding claims, **characterized in that** the actuating device (60) is in operative connection with an actuating lever (100) for returning the locking element (44) from the free-running position having no contact with the locking catch (46) to the locking position having at least partial contact with the locking catch (46).

9. Container according to one of the preceding claims, **characterized in that** the actuating device (60) includes at least one first lever-like actuating arm (62) that has a projection (64) at one end for engaging a second recess (76) formed in the guide groove (48), and the opposite end of which arm movably engages a recess (58) of the locking element (44).

10. Container according to claim 9, **characterized in that**, when the support element (26) passes over the projection (64), the locking element (44) is movable by means of the first actuating arm (62) through the first recess (50) towards the support element (26), and latches behind the second end (32) or in the opening (34) of the support element (26).

11. Container according to one of claims 8 to 10, **characterized in that** the first actuating device (60) includes at least one second lever-like actuating arm (68), one end (70) of which is in operative connection with the actuating lever (100), and the opposite end of which movably engages a recess of the locking element (44).

12. Container according to claim 11, **characterized in that** the first and second actuating arms (62, 68) are formed as a single piece, and a common end thereof movably engages the recess (58) of the locking element (44).

13. Container according to claim 11 or 12, **characterized in that** the first and second actuating arms (62, 68) are arranged relative to one another and designed such that a spring tension arises between the first and second actuating arms (62, 68) when the support element (26) passes over the projection (64) of the first actuating arm (62).

14. Container according to one of the preceding claims, **characterized in that** the container (12) has a lid (14) that is pivotably supported on the upper outer side wall element (88).

15. Container according to claim 14, **characterized in that** the container (12) is a case.

## Revendications

1. Récipient avec un système d'accouplement amovible du récipient (12) avec une structure porteuse (24), le récipient (12) comportant une paroi arrière (82), une paroi avant (84) et des parois latérales (18) reliant latéralement la paroi arrière et la paroi avant (82, 84), ainsi qu'un élément de fond (16) et les parois latérales (18) comprenant respectivement une paroi intérieure et une paroi extérieure (22, 36), la paroi extérieure (36) étant constituée respectivement par un élément de paroi latérale extérieur inférieur (86) et un élément de paroi latérale extérieur supérieur (88) et l'élément de paroi latérale extérieur inférieur (86) étant coulissant avec la paroi intérieure (22) par rapport à l'élément de paroi latérale extérieur supérieur (88)
**caractérisé en ce que**
le système d'accouplement (10) comporte respectivement au moins un rail porteur (42) agencé sur ou à l'intérieur de la paroi latérale (18) avec une rainure de guidage (48) pour recevoir respectivement au moins un élément porteur (26) agencé sur la structure porteuse (24), le déplacement de l'élément de paroi latérale extérieur inférieur (86) par rapport à l'élément de paroi latérale extérieur supérieur (88) peut être réglé au moyen d'au moins un dispositif d'actionnement (60) pour déplacer au moins un élément de verrouillage (44) d'une position de verrouillage avec un appui au moins partiel sur au moins un cran de verrouillage (46) vers une position de course libre sans appui sur le cran de verrouillage (46) et inversement.

2. Récipient selon la revendication 1, **caractérisé en ce que** l'élément de verrouillage (44) est agencé mobile sur ou à l'intérieur du rail porteur (42) et peut être introduit dans celui-ci par un premier évidement (50) dans la rainure de guidage (48).

3. Récipient selon la revendication 1 ou 2, **caractérisé en ce que** le cran de verrouillage (46) fait saillie dans un espace creux (38) formé par la paroi intérieure et la paroi extérieure (22, 36).

4. Récipient selon une des revendications précédentes, **caractérisé en ce que** le rail porteur (42) est agencé sur un rail de guidage (98) d'un système de rails de guidage et de glissières (40), une glissière (94) du système de rails de guidage et de glissières (40) étant fixée sur la surface intérieure (90) de la paroi intérieure (22) tournée vers la paroi extérieure (36) du côté opposé au rail porteur (42).

5. Récipient selon une des revendications précédentes, **caractérisé en ce que** l'élément porteur (26) est constitué d'un corps de base (28) et d'une première extrémité (30) et d'une deuxième extrémité (32) opposée à la première extrémité (30), au moins une extrémité (30, 32) étant de forme conique ou pointue.

6. Récipient selon une des revendications précédentes, **caractérisé en ce que** l'élément porteur (26) présente un évidement (34) pour recevoir au moins une partie du verrouillage (44).

7. Récipient selon une des revendications précédentes, **caractérisé en ce que** le dispositif d'actionnement (60) est monté pivotant à l'intérieur ou sur le rail porteur (42).

8. Récipient selon une des revendications précédentes, **caractérisé en ce que** le dispositif d'actionnement (60) coopère avec un levier d'actionnement (100) pour ramener l'élément de verrouillage (44) de la position de course libre sans appui sur le cran de verrouillage (46) à la position de verrouillage avec un appui au moins partiel sur le cran de verrouillage (46).

9. Récipient selon une des revendications précédentes, **caractérisé en ce que** le dispositif d'actionnement (60) comprend au moins un premier bras d'actionnement (62) de type levier présentant à une extrémité une saillie (64) venant s'engager dans un deuxième évidement (76) ménagé dans la rainure de guidage (48) et dont l'extrémité opposée s'engage de façon mobile dans un évidement (58) de l'élément de verrouillage (44).

10. Récipient selon la revendication 9, **caractérisé en ce que** lorsque l'élément porteur (26) passe sur la saillie (64), l'élément de verrouillage (44) peut être déplacé au moyen du premier bras d'actionnement (62) à travers le premier évidement (50) vers l'élément porteur (26) et s'encliquète derrière la deuxième extrémité (32) ou bien dans l'évidement (34) de l'élément porteur (26).

11. Récipient selon une des revendications 8 à 10, **caractérisé en ce que** le premier dispositif d'actionnement (60) comprend au moins un deuxième bras d'actionnement (68) de type levier dont une extrémité (70) coopère avec le levier d'actionnement (100) et dont l'extrémité opposée s'engage de façon mobile dans un évidement de l'élément de verrouillage (44).

12. Récipient selon la revendication 11, **caractérisé en ce que** le premier et le deuxième bras d'actionnement (62, 68) sont d'une seule pièce et dont une extrémité commune s'engage de façon mobile dans l'évidement (58) de l'élément de verrouillage (44).

13. Récipient selon la revendication 11 ou 12, **caractérisé en ce que** le premier et le deuxième bras d'actionnement (62, 68) sont agencés et formés l'un par rapport à l'autre de sorte que lorsque l'élément porteur (26) passe sur la saillie (64) du premier bras d'actionnement (62), une tension élastique se forme entre le premier et le deuxième bras d'actionnement (62, 68).

14. Récipient selon une des revendications précédentes, **caractérisé en ce que** le récipient (12) présente un couvercle (14) monté pivotant sur l'élément de paroi latérale extérieur supérieur (88).

15. Récipient selon la revendication 14, **caractérisé en ce que** le récipient (12) est une valise.
